# FASCICULE DE BREVET EUROPEEN

(11) **EP 0 031 414 B1**
(45) Date de publication et mention de la délivrance du brevet: **23.02.1983**
(21) Numéro de dépôt: 80106549.1
(22) Date de dépôt: 25.10.1980
(51) Int. Cl.: B25H 1/04, B25H 1/12

(54) **Atelier mobile pliant et roulant**
Zusammenklappbare und rollende transportable Werkbank
Foldable and rolling transportable work set

(30) Priorité: 26.12.1979 FR 7932125
(43) Date de publication de la demande: 08.07.1981
(73) Titulaire: Lavrard, Michel, F-86100 Chatellerault (FR); Ransan, Robert, F-86100 Chatellerault (FR)
(72) Inventeur: Lavrard, Michel, F-86100 Chatellerault (FR); Ransan, Robert, F-86100 Chatellerault (FR)

## Description

Le mobilier d'un atelier bien aménagé comprend un établi, une ou plusieurs armoires de rangement, une source électrique, un panneau d'accrochage pour les outils, situé pour des raisons pratiques au-dessus du plan de travail.

L'état connu de la technique propose, lorsqu'il est nécessaire de travailler sur le lieu même d'intervention, plusieurs solutions: boîtes à outils, armoire roulante, établi pliant. Aucune ne résout l'ensemble des avantages offerts par la disposition d'un atelier.

En plus, le brevet français FR-A ? 1546743 divulgue un coffre mobile pliant et roulant composé d'une armoire parallélépipédique ouverte sur une face, équipé d'une porte rabattable sur sa face ouverte et de deux roues.

La présente invention a pour but d'offrir, sous un volume réduit et facilement déplaçable, l'ensemble des avantages offerts par un atelier.

L'invention est expliquée ci-après en détail, suivant des exemples d'exécution représentés par les dessins sur lesquels:
la fig. 1 est une vue en perspective de l'atelier mobile complet déployé,
la fig. 2 est une vue en perspective de l'atelier mobile sans le panneau bois,
la fig. 3 est une vue en perspective de l'atelier mobile fermé,
la fig. 4 est une vue en détail du système de blocage du panneau bois,
la fig. 5 est une coupe longitudinale suivant AA de la fig. 3 de l'atelier mobile,
la fig. 6 est une vue en perspective de l'atelier totalement déployé sans le panneau bois.

Suivant la fig. 1, l'atelier mobile comporte une armoire parallélépipédique composée de deux flancs latéraux 1, d'une surface formant le dessous 2, d'une paroi 3 qui divise l'armoire en deux parties: l'une sert de glissière, l'autre est aménagée de plusieurs étagères 4 venant renforcer la structure.

L'armoire comporte deux pieds 5 sur lesquels est fixé un essieu 6 recevant deux roues 7.

Un panneau coulissant porte-outils 8 muni d'une poignée de manoeuvre 9 vient coulisser verticalement dans la glissière de l'armoire.

Ce panneau 8 dispose d'une surface horizontale 10 pourvue de deux évidements 27 et d'une serrure 30. Ce panneau ferme le dessus de l'armoire en position basse.

L'aménagement du panneau est composé d'étagères perforées 11, d'un râtelier rég-lable 12, d'un bloc électrique 13 muni d'une lampe 14 et d'une ou plusieurs prises 15. Un cordon conducteur 32 en assure l'alimentation.

Un cadre rigide 16 réalisé par des profilés en U est articulé sur l'arête supérieure de l'armoire par deux axes 17.

Le cadre 16 comporte deux tubes 18 soudés perpendiculairement et reliés par une traverse 19.

Deux pieds 22 et leurs tampons antidérapants 23 viennent s'emmancher dans les deux tubes 18 pour former le piètement de l'établi.

Les deux compas télescopiques 20 munis de deux boutons de blocage 21 viennent supprimer les jeux latéraux et bloquer le cadre 16 suivant l'angle désiré.

Une planche 24 en bois ou tout autre matériau vient coulisser dans le cadre 16. Cette planche se manoeuvre à l'aide d'une poignée 25 articulée sur deux ferrures 26 (voir fig. 4). Suivant les fig. 3 et 5, pour replier l'atelier mobile, on démonte les pieds 22 qui viennent se ranger dans les deux évidements 27 prévus à cet effet dans la partie 10 du panneau coulissant porte-outils 8.

Seuls les tampons 23 des pieds 22 sont alors visibles. Le cadre 16 vient se replier et les deux tubes 18 viennent s'escamoter sous le fond 2 de l'armoire.

La planche coulissante 24 vient fermer le devant de l'armoire et la poignée 25 de la planche 24 vient se rabattre à l'intérieur de l'armoire.

La partie horizontale 10 du panneau coulissant porte-outils 8 vient bloquer cette poignée 25, rendant la planche 24 prisonnière (voir fig. 4).

L'ergot 31 du panneau 8 vient prendre appui derrière la traverse 19 des deux tubes 18, rendant impossible l'ouverture du châssis 16 lorsque le panneau coulissant 8 est en position basse.

Une seule serrure 30 permet de fermer l'ensemble à clé, immobilisant les pièces 8, 16 et 24.

L'ensemble replié se déplace à la manière d'un diable. Les cotes hors tout de l'ensemble replié permettent le passage dans toutes les portes et le rangement dans un placard.

Suivant la fig. 2, on obtient une servante pour un emploi dans un réduit ne permettant pas de déployer l'établi en levant le panneau porte-outils 8 en position haute.

On obtient le blocage dans cette position en vissant la poignée 28 qui vient resserrer les deux flancs 1 par l'intermédiaire de l'axe 29.

La poignée 25 étant libérée et la planche 24 enlevée, l'atelier devient une servante présentant sur un même plan tous les outils directement accessibles.

Suivant la fig. 1, lorsque le châssis 16, muni de sa planche 24 et de ses deux pieds 22, est déplié à l'horizontale, on obtient un établi rigide en serrant les deux boutons de blocage 21 des compas télescopiques 20.

Le panneau coulissant porte-outils 8 étant élevé en position haute, on dispose des outils au-dessus du plan de travail, à portée directe de la main.

Le bloc électrique 13 permet, par sa prise, d'alimenter un outil portatif et la partie 10 du panneau coulissant 8 vient faire abat-jour pour la lampe 14 éclairant le plan de travail 24.

Suivant la fig. 6, en dépliant le cadre 16 sans la planche 24, on obtient un châssis métallique creux permettant tous les travaux demandant à un outil de traverser les matériaux à usiner, par exemple perçage, sciage, travail avec une scie sauteuse, etc.

## Revendications

1. Atelier mobile pliant et roulant composé d'une armoire parallélépipédique (1, 2, 3) ouverte sur une face, équipé d'une porte (24) rabattable sur sa face ouverte et de deux roues (7), caractérisé, d'une part, en ce que ladite armoire est divisée, dans son sens vertical, en deux parties dont l'une tient lieu de glissière à un panneau porte-outils coulissant escamotable (8) et, d'autre part, en ce que la porte rabattable (24) est composée d'un cadre (16) tenant lieu de glissière à une planche (24) amovible à volonté au moyen d'une poignée pivotante (25) permettant d'obtenir soit un établi plein ou creux en position dépliée, soit une porte coulissante en position repliée pour pouvoir accéder à tous les outils.

2. Atelier mobile pliant et roulant suivant la revendication 1, caractérisé en ce que la planche amovible (24) peut être réalisée en bois ou en tout autre matériau.

3. Atelier mobile pliant et roulant suivant la revendication 1, caractérisé en ce que le panneau coulissant porte-outils (8) équipé d'un couvercle (10) permet, en position basse, de fermer la partie supérieure de l'armoire.

4. Atelier mobile pliant et roulant suivant la revendication 1, caractérisé en ce que le panneau porte-outils (8) comporte une partie supérieure horizontale (10) et un ergot (31 ) sur sa face inférieure, le panneau coulissant étant verrouillé, en position basse, au moyen d'une serrure 30, sa partie supérieure (10) venant bloquer la poignée pivotante (25) interdisant le coulissement de la planche (24) et l'ergot (31 ) tenant lieu de butée à la traverse 19 empêchant le relevage du cadre 16.

5. Atelier mobile pliant et roulant suivant la revendication 1, caractérisé en ce qu'un couvercle supérieur (10) du panneau porte-outils (8) comporte deux évidements (27) dans lesquels viennent se ranger deux pieds démontables (18) de l'établi.

6. Atelier mobile pliant et roulant suivant la revendication 1, caractérisé en ce que le panneau porte-outils est équipé d'un bloc électrique (13) muni d'un cordon conducteur (32).

## Claims

1. Wheel-mounted and folding mobile workshop comprising a parallelepipedic cabinet (1, 2, 3) opening on one face, equipped with a hinged door (24) on the opening face and with two wheels (7), characterized by, on one hand, the fact that said cabinet is divided vertically into two sections, one of which constitutes the slide for a collapsible sliding tool-holding panel (8) and, on the other hand, by the fact that the hinged door (24) is constituted of a frame (16) serving as slide to a board (24), to be removed at will by means of a pivoting handle (25) enabling to obtain, either a hollow or solid bench when unfolded or a sliding door when folded to have access to all the tools.

2. Wheel-mounted and folding mobile workshop according to claim 1 featuring a removable board (24) which may be made of wood or any other material.

3. Wheel-mounted and folding mobile workshop according to claim 1 featuring a tool-holder sliding panel (8) equipped with a cover (10) which, in low position, allows to close the upper part of the cabinet.

4. Wheel-mounted and folding mobile workshop according to claim 1 featuring a tool-holder panel which comprises an horizontal upper section (10) and a lug (31) on its lower face, the sliding panel being locked in low position by means of a lock (30), its upper section (10) coming to block the pivoting handle (25) preventing the sliding of the board (24) and the lug serving as stop for the cross-bar (19) preventing the frame lifting.

5. Wheel-mounted and folding mobile workshop according to claim 1 featuring a top cover (10) of the tool-holding panel (8) has two hollows (27) in which two portable feet of the workshop can be put.

6. Wheel-mounted and folding mobile workshop according to claim 1 featuring a tool-holder panel is equipped of an electric plug (13) with a leader string (32).

## Patentansprüche

1. Bewegliche, fahrbare und zusammenklappbare Werkstatt, bestehend aus einem Parallelepipedschrank (1, 2, 3), auf einer Seite offen, ausgestattet mit einer herunterklappbaren Tür auf ihrer offenen Seite und mit 2 Rädern (7), gekennzeichnet einerseits dadurch, dass der besagte Schrank in senkrechter Richtung in zwei Teile unterteilt ist, von denen der eine als Gleitfläche für eine einziehbare Werkzeugträgerschiebeplatte (8) dient, und andererseits dadurch, dass die herunterklappbare Tür (24) aus einem Rahmen (16) besteht, der einem beliebig durch einen Drehgriff (25) abnehmbaren Brett als Gleitfläche dient, wodurch man entweder eine Voll- oder Hohlwerkbank in aufgeklappter Stellung oder eine Schiebetür in zusammengeklappter Stellung erhält, die den Zugang zu allen Werkzugen ermöglicht.

2. Bewegliche, fahrbare und zusammenklappbare Werkstatt gemäss Anspruch 1, dadurch gekennzeichnet, dass das abnehmbare Brett (24) aus Holz oder jedem anderen Material hergestellt sein kann.

3. Bewegliche, fahrbare und zusammenklappbare Werkstatt gemäss Anspruch 1, dadurch gekennzeichnet, dass die Werkzeugträgerschiebeplatte (8), ausgerüstet mit einer Abdeckung (10), in niedriger Stellung das Verschliesser des oberen Teils des Schrankes erlaubt.

4. Bewegliche, fahrbare und zusammenkalppbare Werkstatt gemäss Anspruch 1, dadurch gekennzeichnet, dass die Werkzeugträgerplatte (8) einen oberen waagerechten Teil (10) und einen Nocken (31) auf ihrer Innenseite aufweist, wobei die Schiebeplatte in unterer Stellung mittels eines Schlosses (30) verriegelt wird, und der obere Teil (10) den Drehgriff (25) blockiert, was das Gleiten des Brettes (24) unterbindet. Der Nocken (31), der als Anschlag für die Querleiste (19) dient, verhindert das Anheben des Rahmens.

5. Bewegliche, fahrbare und zusammenklappbare Werkstatt gemäss Anspruch 1, dadurch gekennzeichnet, dass der obere Deckel (10) der Werkzeugträgerschiebeplatte (8) zwei Aushöhlungen (27) besitzt, in denen zwei zerlegbaren Füsse (18) der Werkbank sich aufstellen.

6. Bewegliche, fahrbare und zusammenklappbare Werkstatt gemäss Anspruch 1, dadurch gekennzeichnet, dass die Werkzeugsträgerplatte (8) mit einem elektrischen Block (13) und einer Stromführung (32) ausgestattet ist.
